# FASCICULE DE BREVET EUROPEEN

(11) **EP 0 865 098 B1**
(45) Date de publication et mention de la délivrance du brevet: **04.10.2001**
(21) Numéro de dépôt: 98200315.4
(22) Date de dépôt: 03.02.1998
(51) Int. Cl.: H01Q 1/06

(54) **Antenne lumineuse et équipement de radio-communication muni d'une telle antenne.**
Leuchtantenne und Gerät zur Funkkommunikation mit einer derartigen Antenne
Lighting antenna and radio communication device with such an antenna

(30) Priorité: 14.02.1997 FR 9701747
(43) Date de publication de la demande: 16.09.1998
(73) Titulaire: Koninklijke Philips Electronics N.V., 5621 BA Eindhoven (NL)
(72) Inventeur: Meyer, Axel, 75008 Paris (FR); Figueras, Eric, 75008 Paris (FR)
(74) Mandataire: Charpail, François

(56) Documents cités:
- US-A- 2 473 981
- US-A- 3 108 277
- US-A- 4 989 013
- US-A- 5 333 227
- US-A- 5 477 424
- PATENT ABSTRACTS OF JAPAN vol. 96, no. 2, 29 février 1996 & JP 07 273720 A (AIWA), 20 octobre 1995,

## Description

La présente invention concerne une antenne destinée à un émetteur-récepteur de radio-communication, ayant l'apparence d'une tige, munie d'une source de lumière située à l'extérieur de l'antenne, et comprenant un conduit de lumière avec une partie diffusant la lumière.

Elle concerne également un émetteur-récepteur de radio-communication équipé d'une antenne.

L'invention s'applique entre autres aux téléphones cellulaires.

Une antenne munie d'une source de lumière est décrite parle document US 2,473,981 (Wood). L'antenne décrite par ce document comprend une ampoule à incandescence qui diffuse de la lumière dans un manchon transparent qui entoure le conducteur électrique métallique qui constitue l'antenne elle-même.

Un objet de l'invention est d'améliorer à la fois l'efficacité de l'antenne, sa fiabilité, et son coût.

A cet effet, l'antenne elle-même est constituée par une partie électrique de type hélicoïdal formée par un ressort métallique, et elle entoure sur au moins une partie de sa longueur le conduit de lumière.

Ceci permet de transmettre la lumière au travers de la partie électrique de l'antenne, sans que cette dernière n'occulte la lumière.

Dans une forme particulière de réalisation, la source de lumière produit de la lumière sous forme de flashes.

Avantageusement, le conduit de lumière et la partie diffusant la lumière sont faits d'une seule pièce, la partie diffusant la lumière étant constituée par un traitement, qui rend la surface diffusante pour la lumière, et qui est appliqué à une partie de la surface du conduit.

De préférence, la partie diffusant la lumière est située près d'une extrémité de la tige.

Ainsi le signal lumineux est plus visible.

Dans un mode de réalisation particulier, la surface diffusant la lumière est entourée d'une enveloppe en matériau translucide.

Le conduit de lumière est avantageusement constitué par un faisceau de fibres optiques souple.

Dans le cas d'une antenne rétractable, cela permet de réaliser une boucle avec la fibre, à l'extérieur de l'antenne, de façon à lui permettre de suivre le mouvement de l'antenne.

Un émetteur-récepteur de radio-communication est avantageusement équipé d'une antenne selon l'invention.

Dans un mode de réalisation particulier, l'émetteur-récepteur étant susceptible de recevoir un appel, il est muni de moyens pour activer la source de lumière lorsqu'un tel appel est détecté,

Dans un autre mode de réalisation particulier, l'émetteur-récepteur étant muni de touches de commande, il est muni de moyens pour activer la source de lumière lorsqu'une touche quelconque est appuyée par un utilisateur.

Ces aspects de l'invention ainsi que d'autres aspects plus détaillés apparaîtront plus clairement grâce à la description suivante d'un mode de réalisation constituant un exemple non limitatif.

La figure 1 représente un émetteur-récepteur de radio-communication muni d'une antenne.

La figure 2 représente en perspective, en A une antenne selon l'invention, assemblée, et en B la même antenne vue éclatée.

La figure 3 représente en coupe l'antenne de la figure 2.

La figure 4 représente à plus grande échelle une partie de la figure 3.

La figure 5 est un schéma général d'un téléphone portable.

L'émetteur-récepteur de radio-communication représenté par la figure 1, qui est ici un téléphone portable, comprend un corps principal 4, avec un clavier de touches 3 et un écran 2 et, pour recevoir (ou émettre) des ondes radio à partir d'un (vers un) émetteur 5, il est muni d'une antenne ayant l'apparence extérieure d'une tige, laquelle comprend en outre une partie 1 qui peut être rendue lumineuse.

Cet émetteur-récepteur est muni de moyens qui seront décrits plus loin pour activer la partie lumineuse lorsqu'un appel entrant est détecté, ou lorsqu'une touche 3 est appuyée par un utilisateur. La lumière peut être produite sous la forme de flashes, qui attirent l'attention de l'utilisateur, par exemple dans le cas d'un appel entrant.

Une antenne pour un émetteur-récepteur tel que celui de la figure 1 est représentée sur la figure 2.

L'antenne représentée en A comprend une enveloppe 6, faite d'un matériau translucide, et un support mécanique 7, qui supporte par tout moyen connu l'enveloppe 6 et au travers du quel passe un conduit de lumière 9, dans lequel une diode électroluminescente 10 peut envoyer de la lumière.

En B, les mêmes éléments sont représentés les uns à côté des autres, pour la clarté de la représentation. En outre, un fil métallique 8 en forme de ressort hélicoïdal entoure le conduit de lumière, et constitue la partie électrique de l'antenne.

Le conduit de lumière 9 est par exemple constitué par une tige en matière plastique transparente, telle qu'un polymère. Il comprend, près de son extrémité, c'est-à-dire près de l'extrémité de la tige, à l'intérieur de l'enveloppe 6 en matériau translucide lorsque l'ensemble est monté, une partie 9T diffusant la lumière, constituée par un traitement d'une partie de la surface, propre à diffuser la lumière. Le traitement consiste par exemple dans le fait de ménager des rainures annulaires, grâce auxquelles la lumière est diffusée de l'intérieur du conduit vers l'extérieur. Une partie dépolie peut aussi remplir ce rôle. Le conduit de lumière 9 et la partie diffusant la lumière 9T sont constitués ici d'une seule pièce.

La partie diffusante pourrait aussi être comporter plusieurs éléments distincts répartis sur la longueur du conduit, pour obtenir des effets spéciaux de lumière.

Bien entendu, on pourrait aussi rapporter, en bout du conduit de lumière, une pièce indépendante pour diffuser la lumière du conduit.

Dans le cas d'une antenne rétractable, le conduit de lumière pourrait aussi être constitué par un faisceau de fibres optiques souple.

Sur la coupe de la figure 3, l'enveloppe translucide 6, le ressort métallique 8 qui constitue la partie électrique de l'antenne et entoure le conduit de lumière 9, ainsi que le support mécanique 7, sont représentés assemblés. Une partie de cette antenne est représentée à encore plus grande échelle sur la figure 4, permettant de bien montrer les rainures annulaires dans le conduit 9, grâce auxquelles la lumière à l'intérieur du conduit est diffusée vers l'extérieur, entre les spires du ressort 8 .

Un téléphone portable tel que celui représenté par la figure 5 comprend un circuit de réception et un circuit d'émission, couplés tous deux à un duplexeur d'antenne 30. Le circuit de réception comprend en cascade un filtre RF réglable 31, un mélangeur 32, un filtre à fréquence intermédiaire commutable 33, un détecteur 34, un contrôleur d'accès en temps partagé multiplex ("TDMA") 35, un codeur de parole ("CODEC") 36, et un haut-parleur 37. Le circuit de transmission comprend en cascade un microphone 27, le codeur de parole ("CODEC") 36, le contrôleur d'accès en temps partagé multiplex ("TDMA") 35, un modulateur 38, un oscillateur 39, un mélangeur 40, et un amplificateur de puissance 41. Un microprocesseur 42 est prévu pour contrôler les fonctionnalités du téléphone. Différentes caractéristiques conventionnelles telles que contrôler un synthétiseur 43 afin d'obtenir un canal ayant une fréquence particulière, commander le contrôleur TDMA 35, échantillonner le clavier 22, et commander l'écran d'affichage 21, ne seront pas décrits plus longuement ici, leur fonctionnement étant connu en soi. Une mémoire 44 incluant une partie non volatile 45 et une partie volatile 46 est associée au microprocesseur 42. La partie de mémoire non volatile 45 contient un programme de traitement des fonctionnalités du téléphone. De plus, l'appareil comprend des connexions d'alimentation 48 et 49, connectés à une batterie interchangeable 51, pour alimenter l'appareil. L'antenne comporte, comme décrit plus haut, une partie électrique en forme de ressort 8, qui est reliée au duplexeur d'antenne 30, et un conduit de lumière 9 placé devant une source de lumière 10. La source 10 est alimentée par un module d'alimentation 20, qui est activé par le microprocesseur dans l'un des cas mentionnés plus haut. Pour le cas où une lumière sous forme de flashes est désirée, le microprocesseur peut comporter un programme afin d'actionner le module 20 par périodes brèves successives, ou bien en variante, le module 20 peut comporter un circuit du type multivibrateur 21, pour actionner la source de lumière 10 par éclats.

## Revendications

1. Antenne destinée à un émetteur-récepteur de radio-communication, ayant l'apparence d'une tige, munie d'une source de lumière (10) située à l'extérieur de l'antenne, et comprenant un conduit de lumière (9) avec une partie diffusant la lumière (9T), **caractérisée en ce que** l'antenne elle-même est constituée par une partie électrique de type hélicoïdal formée par un ressort métallique (8), et **en ce qu'**elle entoure au moins sur une partie de sa longueur le conduit de lumière (9).

2. Antenne selon la revendication 1, **caractérisée en ce que** la source de lumière (10) produit de la lumière sous forme de flashes.

3. Antenne selon l'une des revendications 1 ou 2, **caractérisée en ce que** le conduit de lumière (9) et la partie diffusant la lumière (9T) sont faits d'une seule pièce, la partie diffusant la lumière étant constituée par un traitement, qui rend la surface diffusante pour la lumière, et qui est appliqué à une partie de la surface du conduit.

4. Antenne selon l'une quelconque des revendications 1 à 3, **caractérisée en ce que** la partie diffusant la lumière (9T) est située près d'une extrémité de la tige.

5. Antenne selon l'une quelconque des revendications 1 à 4, **caractérisée en ce que** la surface diffusant la lumière (9T) est entourée d'une enveloppe en matériau translucide.

6. Antenne selon l'une quelconque des revendications 1 à 5, **caractérisée en ce que** le conduit de lumière (9) est constitué par un faisceau de fibres optiques souple.

7. Antenne selon la revendication 6, **caractérisée en ce qu'**elle est rétractable et **en ce que** le faisceau de fibre peut former une boude à l'extérieur de l'antenne de façon à lui permettre de suivre le mouvement de l'antenne.

8. Emetteur-récepteur de radio-communication, **caractérisé en ce qu'**il est équipé d'une antenne selon l'une quelconque des revendications 1 à 7.

9. Emetteur-récepteur de radio-communication selon la revendication 8, susceptible de recevoir un appel, **caractérisé en ce qu'**il est muni de moyens pour activer la source de lumière lorsqu'un tel appel est détecté.

10. Emetteur-récepteur de radio-communication selon la revendication 9, muni de touches de commande, **caractérisé en ce qu'**il est muni de moyens pour activer la source de lumière lorsqu'une touche quelconque est appuyée par un utilisateur.

## Patentansprüche

1. Antenne für ein Sende- und Empfangsgerät zur Funkkommunikation mit der Form eines Stabes, versehen mit einer außen an der Antenne vorgesehenen Lichtquelle (10) und einem Lichtkanal (9) sowie einem lichtdiffundierenden Teil (9T), **dadurch gekennzeichnet, daß** sich die Antenne an sich aus einem elektrischen Teil zusammensetzt, gebildet aus einer schraubenförmigen Metallfeder (8), und dadurch, **daß** sie zumindest über einen Teil ihrer Länge von einem Lichtkanal (9) umgeben wird.

2. Antenne nach Anspruch 1, **dadurch gekennzeichnet, daß** die Lichtquelle (10) das Licht in blinkender Form erzeugt.

3. Antenne nach einem der Ansprüche 1 oder 2, **dadurch gekennzeichnet, daß** der Lichtkanal (9) und der lichtdiffundierende Teil (9T) aus einem einzigen Stück gefertigt sind, wobei der lichtdiffundierende Teil einer Behandlung unterzogen wird, um die Fläche lichtdiffundierend zu machen, was auf einen Teil der Kanalfläche angewandt wird.

4. Antenne nach einem beliebigen der Ansprüche 1 bis 3, **dadurch gekennzeichnet, daß** der lichtdiffundierende Teil (9T) nahe eines Stabendes angeordnet ist.

5. Antenne nach einem beliebigen der Ansprüche 1 bis 4, **dadurch gekennzeichnet, daß** die lichtdiffundierende Oberfläche (9T) mit einer Hülle aus durchscheinendem Material umgeben ist.

6. Antenne nach einem beliebigen der Ansprüche 1 bis 5, **dadurch gekennzeichnet, daß** der Lichtkanal (9) vorzugsweise aus einem Bündel elastischer Glasfasern gebildet wird.

7. Antenne nach Anspruch 6, **dadurch gekennzeichnet, daß** sie einziehbar ist, und dadurch, **daß** die Faser außen an der Antenne eine Schleife bilden kann, um es ihr zu ermöglichen, der Bewegung der Antenne zu folgen.

8. Sende- und Empfangsgerät zur Funkkommunikation, **dadurch gekennzeichnet, daß** es mit einer Antenne nach einem beliebigen der Ansprüche 1 bis 7 ausgerüstet ist.

9. Sende- und Empfangsgerät zur Funkkommunikation nach Anspruch 8, das einen Anruf erhalten kann, **dadurch gekennzeichnet, daß** es mit Mitteln versehen ist, um die Lichtquelle zu aktivieren, wenn ein solcher Anruf erkannt wird.

10. Sende- und Empfangsgerät zur Funkkommunikation nach Anspruch 9, mit Bedienungstasten, **dadurch gekennzeichnet, daß** es mit Mitteln ausgerüstet ist, um die Lichtquelle zu aktivieren, wenn eine beliebige Taste vom Anwender gedrückt wird.

## Claims

1. An antenna intended for a radio communication transmitter/receiver, having the appearance of a pin, comprising a light source situated outside the antenna and comprising a light pipe with a light-diffusing part, **characterized in that** the antenna itself comprises a helical electric part formed by a metallic spring and **in that** it at least partly surrounds the light pipe.

2. An antenna as claimed in claim 1, **characterized in that** the light source produces light in the form of flashes.

3. An antenna as claimed in one of the claims 1 or 2, **characterized in that** the light pipe and the light-diffusing part are made into one, the light-diffusing part being formed by a treatment which renders the surface light-diffusing and which is applied to a part of the surface of the light pipe.

4. An antenna as claimed in any one of the claims 1 to 3, **characterized in that** the light diffusing part is situated near to an end of the pin.

5. An antenna as claimed in any one of the claims 1 to 4, **characterized in that** the light-diffusing surface is surrounded by an envelope of translucent material.

6. An antenna as claimed in any one of the claims 1 to 5, **characterized in that** the light pipe is formed by a bundle of flexible optical fibers.

7. An antenna as claimed in claim 6, **characterized in that** it is retractable and **in that** the fiber bundle can form a loop inside the antenna so as to permit it to follow the movement of the antenna.

8. A radio communication transmitter/receiver, **characterized in that** it comprises an antenna as claimed in any one of the claims 1 to 7.

9. A radio communication transmitter/receiver as claimed in claim 8, suitable for receiving a call, **characterized in that** it comprises means for activating the light source when a call is detected.

10. A radio communication transmitter/receiver as claimed in claim 9, having control keys, **characterized in that** it comprises means for activating the light source when any key is pressed by a user.
